# EUROPÄISCHE PATENTSCHRIFT

(11) **EP 3 289 834 B1**
(45) Veröffentlichungstag und Bekanntmachung des Hinweises auf die Patenterteilung: **24.08.2022**
(21) Anmeldenummer: 16722576.2
(22) Anmeldetag: 29.04.2016
(51) Int. Cl.: H05B 47/115, H05B 47/125

(54) **BELEUCHTSANORDNUNG MIT MEHREREN INDIVIDUELL ANSTEUERBAREN LEUCHTMITTELN**
LIGHTING ASSEMBLY WITH A PLURALITY OF INDIVIDUALLY CONTROLLABLE LIGHTING MEANS
DISPOSITIF D'ÉCLAIRAGE PRÉSENTANT PLUSIEURS MOYENS D'ÉCLAIRAGE POUVANT ÊTRE COMMANDÉS INDIVIDUELLEMENT

(30) Priorität: 30.04.2015 DE 102015207980
(43) Veröffentlichungstag der Anmeldung: 07.03.2018
(73) Patentinhaber: Zumtobel Lighting GmbH, 6850 Dornbirn (AT)
(72) Erfinder: BÖHNEL, Michael, 6850 Dornbirn (AT)
(74) Vertreter: Thun, Clemens
(86) Internationale Anmeldenummer: PCT/EP2016/059632
(87) Internationale Veröffentlichungsnummer: WO 2016/174215

(56) Entgegenhaltungen:
- EP-A1- 2 283 790
- DE-A1-102006 057 755
- DE-A1-102009 048 619
- US-A1- 2015 097 490

## Beschreibung

Die vorliegende Erfindung betrifft eine Beleuchtungsanordnung, welche mehrere individuell ansteuerbare Leuchtmittel aufweist, wobei mit Hilfe der Beleuchtungsanordnung ein blendfreies Beleuchten von Räumen oder Bereichen erzielt werden soll. Ferner betrifft die Erfindung ein Verfahren zum Betreiben mehrerer individuell ansteuerbarer Leuchtmittel.

Ein zentraler Aspekt in der Beleuchtungstechnologie betrifft die Frage, inwiefern die Lichtabgabe von Leuchtmitteln derart vorgenommen werden kann, dass das Blenden von Personen, die sich in dem beleuchteten Bereich befinden, vermieden wird. Dies betrifft insbesondere das Beleuchten von Arbeitsplätzen, da hier Verhältnisse vorliegen, bei denen sich Personen über einen verhältnismäßig langen Zeitraum hinweg dauerhaft innerhalb des beleuchteten Bereichs befinden. Würden hierbei Blendungen auftreten, so könnten diese äußerst störend sein und die Arbeitsleistung negativ beeinträchtigen. Vergleichbares gilt allerdings auch für die Beleuchtung von Bereichen, in denen sich eine Vielzahl von Personen aufhalten kann, wie bspw. öffentlichen Gebäuden, Schulen, Geschäften oder dergleichen. Auch hier sollte die Lichtabgabe möglichst derart erfolgen, dass die einzelnen Personen möglichst wenig geblendet werden.

Eine im Stand der Technik übliche Maßnahme, das Auftreten von Blendeffekten und/oder störenden Reflexionen zu vermeiden, besteht darin, die Leuchten derart auszugestalten, dass Licht lediglich innerhalb bestimmter Winkelbereiche abgegeben wird. So ist oftmals vorgesehen, dass bei an Decken befestigten Leuchten die Lichtabgabe primär nach unten hin erfolgt und insbesondere eine Lichtabgabe oberhalb bestimmter Winkeln gegenüber der Vertikalen vermieden wird. Eine derartige Lichtabgabe, die auch in entsprechenden Normen beschrieben ist, verhindert hierbei, dass Beobachter die leuchtende Fläche einer Leuchte unter sehr flachen Winkeln beobachten können. Da speziell unter diesen Winkeln eine sehr hohe sog. Leuchtdichte vorliegt, hilft diese Maßnahme, ein Blenden zu vermeiden. Auch führt eine zur Unterseite hin gerichtete Lichtabgabe dazu, dass störende Reflexionen an senkrechten Flächen wie bspw. Bildschirmen oder dergleichen vermieden werden.

Die oben beschriebene Maßnahme, nämlich die Lichtabgabe von Leuchten derart zu gestalten, dass das Licht dauerhaft innerhalb bestimmter Winkelbereiche abgegeben wird, führt dann zu Vorteilen, wenn die Blickrichtung von Personen überwiegend in bestimmte Bereiche bzw. Richtungen gerichtet ist. Diese Voraussetzung ist bspw. bei der Beleuchtung von Arbeitsplätzen erfüllt, da sich hier Personen üblicherweise über einen längeren Zeitraum hinweg an einer bestimmten Stelle - z.B. einem Schreibtisch - aufhalten und in eine bestimmte Richtung - bspw. auf einen Bildschirm oder eine Arbeitsfläche des Schreibtischs - blicken. Es ist in diesem Fall also eher unwahrscheinlich, dass die Personen dauerhaft wechselnd in unterschiedliche Richtungen blicken und hierbei durch die Leuchten geblendet werden. Trotz allem kann dies nicht ausgeschlossen werden, weshalb die oben beschriebene, im Stand der Technik realisierte statische Beleuchtung bestimmter Raumwinkelbereiche in gewissen Situationen nach wie vor zu Blendungen von Personen führt.

Aus der US 2015/0097490 A1 ist eine Beleuchtungsanordnung mit einer Steuerung bekannt. Mit der Steuerung kann eine Blickrichtung erfasst werden und in Abhängigkeit hiervon die Beleuchtungsanordnung angesteuert werden.

Aus der EP 2 283 790 A1 ist eine Steuerung und ein Verfahren zum Betreiben einer Operationsleuchte bekannt. Dabei wird mit einer Kamera eine Änderung einer Blickrichtung erkannt und in Abhängigkeit hiervon die Operationsleuchte angesteuert. Die Steuerung erfolgt dabei so, dass eine Blendung vermieden wird.

Aus der Aus der Schrift DE 10 2009 048 619 A1 ist ein Fahrzeug bekannt, mit dem eine Person beleuchtet werden kann. Hierzu weist das Fahrzeug eine erste Lichtquelle auf, die nicht auf die Person gerichtet ist sowie eine zweite Lichtquelle mit einer optischen Achse, die auf die Person gerichtet ist. Weiterhin umfasst das Fahrzeug optische Erfassungseinheiten, mit denen eine Blickrichtung der Person erkannt werden kann. Eine Lichtabgabe der Lichtquellen wird nur dann ausgeführt, wenn die Blickrichtung der Person vom Fahrzeug abgewandt ist.

Aus der Schrift DE 10 2006 057 755 A1 eine Beleuchtungsanlage mit mehreren einzelnen Leuchten bekannt. Eine Brille oder ein Headset mit einer integrierten Kamera dient zur Steuerung der Beleuchtungsanlage. Die Kamera folgt dabei der Blickrichtung des Trägers der Brille bzw. des Headsets.

Der vorliegenden Erfindung liegt deshalb die Aufgabenstellung zugrunde, eine neuartige Lösung zum Realisieren einer Beleuchtungsanordnung anzugeben, bei der unter möglichst vielen Umständen das Auftreten von Blendungen für Personen vermieden wird.

Die Aufgabe wird durch eine Beleuchtungsanordnung, welche die Merkmale des Anspruchs 1 aufweist, sowie durch ein Verfahren zum Betreiben einer Beleuchtungsanordnung gemäß Anspruch 4 gelöst. Vorteilhafte Weiterbildungen der Erfindung sind Gegenstand der abhängigen Ansprüche.

Die erfindungsgemäße Lösung beruht auf dem Gedanken, die Beleuchtungsanordnung mit mehreren individuell ansteuerbaren Leuchtmitteln auszubilden, wobei die Leuchtmittel derart ausgestaltet sind, dass sie Licht in unterschiedliche Raumbereiche oder Richtungen abgeben. Ferner weist die Beleuchtungsanordnung Personen-Erkennungsmittel auf, welche dazu ausgebildet sind, das Gesicht und die Blickrichtung von Personen, die sich in einem beleuchtbaren Bereich der Anordnung befinden, zu erkennen. Eine Ansteuerung der Leuchtmittel erfolgt dann auf Basis der Informationen, die von den Personen-Erkennungsmitteln zur Verfügung gestellt werden, wobei vorgesehen ist, dass die Ansteuerung derart erfolgt, dass eine Blendung von durch die Personen-Erkennungsmitteln erkannten Personen vermieden wird.

Erfindungsgemäß wird also eine Beleuchtungsanordnung vorgeschlagen, welche aufweist:
- mehrere individuell ansteuerbare Leuchtmittel, die derart ausgebildet sind, dass sie Licht in unterschiedliche Raumbereiche oder Richtungen abgeben,
- Personen-Erkennungsmittel, welche dazu ausgebildet sind, das Gesicht und die Blickrichtung von Personen, die sich in einem von den Leuchtmitteln beleuchtbaren Bereich befinden, zu erkennen, sowie
- Steuermittel, welche auf Basis von Informationen, die von den Personen-Erkennungsmitteln zur Verfügung gestellt werden, die Leuchtmittel ansteuern.

Erfindungsgemäß wird ferner ein Verfahren zum Betreiben einer Beleuchtungsanordnung mit mehreren individuell ansteuerbaren Leuchtmitteln, welche derart ausgebildet sind, dass sie Licht in unterschiedliche Raumbereiche oder Richtungen abgeben, vorgeschlagen, wobei das Gesicht und die Blickrichtung von Personen, die sich in einem von den Leuchtmitteln beleuchtbaren Bereich befinden, erkannt wird und auf Basis von Informationen bezüglich der Blickrichtung von erkannten Personen die Leuchtmittel angesteuert werden.

Wie bereits erwähnt, sind die Steuermittel dazu ausgebildet, die Leuchtmittel derart anzusteuern, dass die Blendung von durch die Personen-Erkennungsmitteln erkannten Personen vermieden wird. Hierfür ist vorgesehen, Leuchtmittel, welche Licht entgegen der Blickrichtung einer durch die Personen-Erkennungsmittel erkannten Person abgeben, zu deaktivieren oder zumindest in ihrer Lichtabgabe zu reduzieren. D.h., wird erkannt, dass eine Person in Richtung der Leuchtmittel blickt, so werden genau diejenigen Leuchtmittel deaktiviert oder zumindest stark gedimmt, welche ein Blenden dieser Person bewirken würden. Hierdurch wird die insgesamt mit den Leuchtmitteln erzielbare Beleuchtung nur unwesentlich beeinträchtigt, da in der Regel nur ein geringer Anteil der Leuchtmittel deaktiviert bzw. gedimmt wird. Die Gesamt-Beleuchtung wird also im Wesentlichen beibehalten, allerdings unter Vermeidung von Blendungen einzelner Personen.

Dabei ist gemäß der Erfindung vorgesehen, dass die Ansteuerung der weiteren Leuchtmittel derart vorgenommen wird, dass das Deaktivieren bzw. Dimmen einzelner Leuchtmittel zum Vermeiden von Blendungen kompensiert wird. D.h., werden bestimmte Leuchtmittel deaktiviert, um das Blenden einer durch die Personen-Erkennungsmittel erkannten Person zu vermeiden, so kann die Lichtabgabe der weiteren Leuchtmittel derart modifiziert werden, dass insgesamt gesehen eine konstante Lichtmenge durch die Beleuchtungsanordnung abgegeben wird. Sollten darüber hinaus andere Leuchtmittel zur Verfügung stehen, die den Bereich, in dem sich die erkannte Person befindet, aus einer anderen - nicht blendenden - Richtung beleuchten, so können diese ggf. gezielt in ihrer Helligkeit erhöht werden, um weiterhin eine schattenfreie Beleuchtung des gesamten Bereichs zu gewährleisten.

Das Erkennen von Personen und deren Blickrichtung wird mit Hilfe von Personen-Erkennungsmitteln erzielt, die zunächst eine Kamera zum Erfassen digitaler Bildinformationen sowie einen Controller zum Auswerten der Bildinformationen aufweisen. Entsprechende Algorithmen, mit deren Hilfe die Gesichter und Blickrichtungen von Personen erkannt werden können, sind bereits aus dem Stand der Technik bekannt. Sie kommen insbesondere bei Digitalkameras zum Einsatz, welche automatisch ein Bild erstellen, sobald eine Person in Richtung der Kamera blickt. Diese bekannten Maßnahmen können erfindungsgemäß in vorteilhafter Weise nunmehr auch zur Optimierung der Beleuchtung von Räumen oder Bereichen eingesetzt werden.

Die Leuchtmittel können mehrere verteilt angeordnete Lichtquellen umfassen, bspw. mehrere Leuchten bilden, die innerhalb eines bestimmten Bereichs angeordnet und von den Steuermitteln aufeinander abgestimmt angesteuert werden. Allerdings kann das erfindungsgemäße Konzept auch in einer einzigen Leuchte realisiert sein, wobei in diesem Fall vorzugsweise die Lichtquellen durch mehrere LEDs oder LED-Cluster gebildet sind, welche gemeinsam mit einer entsprechenden Optik jeweils in unterschiedliche Richtungen ausgerichtet sind oder denen jeweils eine Optik zugeordnet ist, die eine asymmetrische Lichtabgabe in eine bestimmte Richtung bewirkt.

Nachfolgen soll die Erfindung anhand der beiliegenden Zeichnung näher erläutert werden. Es zeigen:
- Figur 1: eine schematische Darstellung eines Ausführungsbeispiels einer Leuchte mit einer erfindungsgemäßen Beleuchtungsanordnung;
- Figur 2: die zur Realisierung der erfindungsgemäßen Beleuchtung eingesetzten Komponenten sowie deren Zusammenwirken;
- Figur 3: eine denkbare Ausgestaltung zur Anordnung der Lichtquellen sowie der für die Personen-Erkennung verantwortlichen Mittel und
- Figur 4: eine Ausgestaltung der erfindungsgemäßen Beleuchtungsanordnung.

Ein Ausführungsbeispiel einer erfindungsgemäßen Beleuchtungsanordnung soll nachfolgend anhand der Figuren 1 bis 3 erläutert werden. In diesem Ausführungsbeispiel wird der Erfindung in Form einer einzelnen Leuchte realisiert, wobei - wie nachfolgend noch näher beschrieben - auch die Möglichkeit bestehen würde, eine großflächigere Anordnung mehrerer Leuchten gemäß der erfindungsgemäßen Weise zu betreiben.

Die in Figur 1 mit dem Bezugszeichen 100 versehene, schematisch dargestellte Leuchte ist als Deckenleuchte ausgebildet und kann in Form einer Einbau- oder Anbauleuchte oder aber auch als Pendelleuchte realisiert werden. Im dargestellten Ausführungsbeispiel ist die Leuchte 100 also im Betrieb derart orientiert ist, dass eine Lichtabgabe primär vertikal nach unten hin erfolgt, wobei dies allerdings nicht zwingend der Fall sein muss.

Innerhalb des Leuchtengehäuses 101 sind hierbei Beleuchtungsmittel 110 vorgesehen, welche grundsätzlich in der Lage sind, einen mit dem Bezugszeichen I bezeichneten Bereich auszuleuchten. Wesentlich ist hierbei allerdings, dass die Ausgestaltung und Anordnung der Leuchtmittel 110 derart ist, dass Teilbereiche des insgesamt beleuchtbaren Bereichs I individuell beleuchtet bzw. nicht beleuchtet werden können.

Eine Möglichkeit, dies zu realisieren ist in Figur 3 dargestellt, wobei erkennbar ist, dass hier als Leuchtmittel mehrere LEDs 115 - oder auch LED-Cluster - zum Einsatz kommen, die matrixartig verteilt auf einem gemeinsamen Trägerelement 111 angeordnet sind. Diese LEDs 115 sind nunmehr derart ausgebildet, dass sie nicht jeweils eine gleiche Lichtabstrahlcharakteristik aufweisen und dementsprechend jeweils den im Wesentlichen identischen Bereich insgesamt beleuchten. Stattdessen liegt eine mehr oder weniger asymmetrische Lichtabgabe vor, derart, dass jede LED 115 für die Beleuchtung eines bestimmten Raumwinkelbereichs bzw. die Lichtabgabe in eine bestimmte Richtung verantwortlich ist. Die Beleuchtungsbereiche der einzelnen LEDs 115 gemeinsam bilden dann den insgesamt ausleuchtbaren Bereich I, wobei die einzelnen Raumwinkelbereiche vorzugsweise leicht an ihren Randbereichen überlappen, um insgesamt eine kontinuierliche und gleichmäßige Beleuchtung des gesamten Bereichs I zu ermöglichen. Andererseits sollte die Überlappung nicht zu stark sein, so dass nach wie vor eine einzelne LED-Lichtquelle 115 für die Beleuchtung eines bestimmten Raumwinkelbereichs verantwortlich ist bzw. die Möglichkeit besteht, durch entsprechendes Ansteuern der LEDs 115 gezielt einzelne Teilbereiche stärker oder weniger stark zu beleuchten.

Diese spezielle Lichtabstrahleigenschaft der verschiedenen Leuchtmittel kann dadurch erzielt werden, dass den LEDs 115 jeweils eine - in Figur 3 nicht dargestellte - Optik zugeordnet ist, wobei dann die Optik das von der zugehörigen LED 115 emittierte Licht in den jeweiligen Raumwinkelbereich abgibt. Alternativ oder ergänzend hierzu könnte auch vorgesehen sein, dass den LEDs 115 wiederum Optiken zugeordnet sind, die nunmehr allerdings identisch ausgebildet sind, wobei allerdings die LEDs 115 mit den Optiken bspw. auf einer gekrümmten oder generell dreidimensional geformten Oberfläche angeordnet sind und dementsprechend in verschiedene Richtungen weisen. Auch in diesem Fall ist sichergestellt, dass die LEDs 115 jeweils für die Beleuchtung eines bestimmten vorgesehenen Raumwinkelbereichs verantwortlich sind.

Die Ansteuerung der LEDs 115 erfolgt dabei mit Hilfe einer Steuerschaltung 140 (siehe Figur 2), welche eine zweite wesentliche Komponente der Anordnung darstellt und grundsätzlich in der Lage ist, jede LED 115 individuell in ihrer Helligkeit einzustellen. Dies eröffnet die Möglichkeit, gezielt einzelne Teilbereiche des insgesamt beleuchtbaren Bereichs I weniger stark bzw. gar nicht zu beleuchten.

Als dritte wesentliche Komponente weist die erfindungsgemäße Leuchte 100 ferner Mittel auf, mit deren Hilfe Personen und deren Blickrichtung erkannt werden können. Insbesondere soll dabei die Anwesenheit von Personen innerhalb des von der Leuchte 100 beleuchtbaren Bereichs I festgestellt werden. Hierfür ist zunächst eine Kamera 120 vorgesehen, welche entsprechend der Darstellung gemäß Figur 3 bspw. auf dem gleichen Trägerelement 111 wie auch die LEDs 115 angeordnet sein kann. Diese Kamera 120 ist dabei derart ausgebildet bzw. mit einer Optik versehen, dass der von ihr erfasste Bereich II (siehe Figur 1) zumindest den beleuchtbaren Bereich I umfasst, vorzugsweise mit diesem im Wesentlichen übereinstimmt.

Mit Hilfe der Kamera 120 werden also Bildinformationen erhalten, welche den von der Leuchte 100 beleuchtbaren Bereich II betreffen. Diese Bildinformationen werden vorzugsweise leuchten-intern durch eine entsprechende Auswerteeinheit, bspw. einen geeigneten Mikrocontroller 130 ausgewertet, um einerseits in dem von der Kamera 120 erfassten Bereich II Personen 50₁, 50₂ sowie deren Blickrichtung zu erkennen.

Bei der Auswertung der von der Kamera 120 zur Verfügung gestellten digitalen Bildinformationen kann hierbei auf Auswertealgorithmen zurückgegriffen werden, die bereits aus Digitalkameras bekannt sind. Derartige Algorithmen werden bei Digitalkameras in erster Linie dazu eingesetzt, automatisch die Aufnahme eines Bilds zu bewirken, sobald erkannt wird, dass eine Person in Richtung der Kamera blickt. Dementsprechend ist auch die in Figur 3 dargestellte Anordnung der Kamera 120 im Bereich der Leuchtmittel 110 von Vorteil, da unmittelbar auf die bereits vielfach genutzten Auswertealgorithmen zurückgegriffen werden kann. Wird nämlich im Rahmen der Bildauswertung festgestellt, dass eine Person in Richtung der Kamera blickt, so bedeutet dies im vorliegenden Fall gleichzeitig auch, dass die Person in Richtung der Leuchtmittel 110 blickt und dementsprechend geblendet werden würde. Ein entsprechendes Blenden wird allerdings nunmehr erfindungsgemäß durch ein entsprechend aufeinander abgestimmtes Ansteuern der Leuchtmittel 110 verhindert.

Zum Betreiben der Leuchte 100 ist nämlich vorgesehen, dass zunächst mit Hilfe der Kamera 120 sowie dem Mikrocontroller 130 zum Auswerten der Bildinformationen festgestellt wird, ob sich innerhalb des beleuchtbaren Bereichs I Personen befinden und ob diese ggf. in Richtung der Leuchtmittel 110 blicken. Bei dem in Figur 1 dargestellten Ausführungsbeispiel ist dies für die erste Person 50₁ der Fall, die Person 50₂ hingegen blickt in eine von den Leuchtmitteln abgewandte Richtung, so dass hier nicht die Gefahr einer Blendung besteht. Dies wird von den Mitteln zur Auswertung der digitalen Bildinformationen, die von der Kamera zur Verfügung gestellt werden, erkannt.

Basierend auf diesen Informationen erfolgt nunmehr eine Ansteuerung der LEDs 115 derart, dass eine Lichtabgabe in den Raumwinkelbereich III, in dem sich die Person 50₁ befindet, vollständig unterdrückt oder zumindest stark reduziert wird. D.h., die für die Beleuchtung des entsprechenden Raumwinkelbereichs verantwortlichen LEDs, die also in einer Richtung B entgegengesetzt zur Blickrichtung A der Person 50₁ Licht abgeben, werden deaktiviert oder stark gedimmt. Zumindest sollte die Helligkeit des in diese Richtung abgegebenen Lichts derart reduziert werden, dass die für die Person 50₁ wahrnehmbare Leuchtdichte der Leuchte 100 derart gering ist, dass kein störendes Blenden auftritt.

Die weiteren Leuchtmittel hingegen, welche andere Bereiche des Bereichs I beleuchten, werden in der gewünschten Helligkeit betrieben, die für die Ausleuchtung des Bereichs I vorgesehen ist. Somit ist sichergestellt, dass der Bereich I insgesamt im Wesentlichen gemäß einer bspw. von außen vorgebaren Helligkeit beleuchtet wird, wobei jedoch erfindungsgemäß individuell eine Anpassung einzelner Leuchtmittel vorgenommen wird, um ggf. das Auftreten von Blendungen zu verhindern.

Das gezielte Ansteuern einzelner LEDs dahingehend, dass in bestimmte Richtungen hinweg keine Lichtabgabe erfolgt, um ein Blenden zu vermeiden, ist dabei auch nicht auf Einzelpersonen beschränkt. Es kann durchaus vorgesehen sein, dass mehrere Personen gleichzeitig in dem von der Kamera 120 erfassten Bereich I erkannt werden, die in Richtung der Lichtquellen 110 blicken. In diesem Fall werden dann alle entsprechenden Lichtquellen ausgeschaltet bzw. gedimmt, um ein Blenden der Personen zu vermeiden.

Eine Ausgestaltung der erfindungsgemäßen Beleuchtungsanordnung ist in Figur 4 gezeigt. In diesem Fall kommen als Leuchtmittel mehrere voneinander getrennt angeordnete Leuchten 115₁ bis 115₄ zum Einsatz, die bspw. an der Decke eines Raums angeordnet sind. Auch diese Leuchten 115₁ bis 115₄ sind derart ausgestaltet, dass sie jeweils einen unterschiedlichen Bereich des insgesamt beleuchtbaren Bereichs beleuchten. Weiterhin ist wiederum eine Kamera 120 mit zugeordneter - nicht dargestellter - Auswerteelektronik vorgesehen, wobei die Kamera 120 möglichst den gesamten von allen Leuchten 115₁ bis 115₄ beleuchtbaren Bereich erfasst und mit Hilfe der Auswerteelektronik festgestellt werden kann, ob sich in dem Bereich Personen befinden und in welche Richtung diese blicken. Ggf. können zur Abdeckung eines größeren Bereichs auch mehrere Kameras verwendet werden, deren Bildinformation zur Personen-Erkennung - beispielsweise von einer zentralen Auswerteeinrichtung - bewertet werden.

Entsprechend dem zuvor beschriebenen Grundprinzip ist auch bei dieser zweiten Ausführungsform vorgesehen, dass eine Leuchte 115₁ bis 115₄ ausgeschaltet bzw. gedimmt wird, sofern erkannt wird, dass eine Person in Richtung der entsprechenden Leuchte blickt. Im vorliegenden Fall kann nunmehr jedoch ergänzend vorgesehen sein, dass das Ausschalten bzw. Reduzieren einer einzelnen Leuchte 115₁ bis 115₄ zum Vermeiden von Blendeffekten durch entsprechendes Ansteuern anderer Leuchten kompensiert wird.

Bei dem Ausführungsbeispiel in Figur 4 ist bspw. vorgesehen, dass die Leuchte 115₂ deaktiviert wird, da die von der Kamera erfasste Person 50₃ in Richtung dieser Leuchte 115₂ blickt. Allerdings ist nunmehr gleichzeitig vorgesehen, dass die beiden weiteren, sich links und rechts von der Leuchte 115₂ befindenden Leuchten 115₁ und 115₃ mit entsprechend höherer Helligkeit betrieben werden. Wie erkennbar ist, wird ein Teil des Lichts dieser Leuchten in den hauptsächlich von der Leuchte 115₂ beleuchteten Bereich abgegeben, allerdings unter Richtungen, unter denen ein Blenden der Person 50₃ wiederum vermieden wird. D.h., durch eine entsprechend höhere Helligkeit dieser benachbarten Leuchten kann die reduzierte Lichtabgabe der Leuchte 115₂ insgesamt kompensiert werden, sodass eine trotz allem im Wesentlichen gleichmäßige und schattenfreie Beleuchtung des insgesamt beleuchtbaren Bereichs vorliegt.

Letztendlich wird also mit Hilfe der vorliegenden Erfindung eine neuartige Art und Weise der Lichtabgabe vorgeschlagen, mit der flexibel auf die Anwesenheit und Blickrichtung von Personen reagiert werden kann, um in allen vorstellbaren Situationen ein Blenden der Personen zu vermeiden.

## Patentansprüche

1. Beleuchtungsanordnung (100) zum Abgeben einer vorgegebenen Lichtmenge zum Ausleuchten eines beleuchtbaren Bereichs (I) aufweisend:
a) ein LED Modul, welches mehrere individuell ansteuerbare Leuchtmittel (115) aufweist, welche derart ausgebildet sind, dass sie Licht in unterschiedliche Raumwinkelbereiche des beleuchtbaren Bereichs (I) abgeben,
wobei es sich bei den individuell ansteuerbaren Leuchtmitteln (115) um LEDs oder LED-Cluster handelt,
wobei die mehreren individuell ansteuerbaren Leuchtmittel (115) einer gemeinsamen Optik zugeordnet sind und in unterschiedliche Richtungen zur jeweiligen Beleuchtung der unterschiedlichen Raumwinkelbereiche ausgerichtet sind, oder
wobei jedem der mehreren individuell ansteuerbaren Leuchtmittel (115) eine Optik zugeordnet ist, welche eine asymmetrische Lichtabgabe in einen der unterschiedlichen Raumwinkelbereiche des beleuchtbaren Bereichs (I) bewirkt;
b) Personen-Erkennungsmittel (120, 130), welche eine Kamera (120) zum Erfassen digitaler Bildinformationen sowie einen Mikrocontroller (130) aufweisen, wobei die Personen-Erkennungsmittel (120, 130) dazu ausgebildet sind, basierend auf den digitalen Bildinformationen jeweils Gesicht und Blickrichtung von Personen (50₁, 50₂, 50₃), die sich in dem beleuchtbaren Bereich (I) befinden, zu erkennen und Informationen bezüglich der jeweiligen Blickrichtung der erkannten Personen bereitzustellen,
wobei die Kamera (120) auf dem LED-Modul mit den LEDs oder dem LED-Cluster angeordnet ist, und
der von der Kamera (120) erfasste Bereich (II) den von den Leuchtmitteln (115) beleuchtbaren Bereich (I) umfasst,
c) Steuermitteln (140), die dazu ausgebildet sind auf Basis der bereitgestellten Informationen, die individuell ansteuerbaren Leuchtmittel (115) anzusteuern,
wobei die Steuermittel (140) dazu ausgebildet sind, einzelne der individuell ansteuerbaren Leuchtmittel (115), welche Licht entgegen einer jeweils bekannten Blickrichtung abgeben, zu deaktivieren oder in ihrer Lichtabgabe zu reduzieren, um die Blendung der jeweiligen Personen (50₁, 50₂, 50₃), deren Blickrichtung entgegen der Lichtabgabe der einzelnen individuell ansteuerbaren Leuchtmittel (115) gerichtet ist, zu vermeiden,
**dadurch gekennzeichnet,**
**dass** die Steuermittel (140) weiter dazu ausgebildet sind, das Deaktivieren bzw. Reduzieren der einzelnen individuell ansteuerbaren Leuchtmittel (115) durch gleichzeitiges Erhöhen der Helligkeit der zu den einzelnen individuell ansteuerbaren Leuchtmittel benachbarten individuell ansteuerbaren Leuchtmittel (115) zu kompensieren, wobei eine gleichmäßige und schattenfreie Beleuchtung des beleuchteten Bereichs (I) erreicht wird.

2. Beleuchtungsanordnung nach Anspruch 1,
**dadurch gekennzeichnet,**
**dass** der von der Kamera (120) erfasste Bereich (II) im Wesentlichen mit dem von den individuell ansteuerbaren Leuchtmitteln (115) beleuchtbaren Bereich (I) übereinstimmt.

3. Beleuchtungsanordnung nach einem der Ansprüche 1 und 2,
**dadurch gekennzeichnet,**
**dass** die Kamera (120) mit den LEDs oder LED-Cluster auf einem gemeinsamen Trägerelement (111) angeordnet ist.

4. Verfahren zum Betreiben einer Beleuchtungsanordnung (100) zum Abgeben einer vorgegebenen Lichtmenge zum Ausleuchten eines beleuchtbaren Bereichs (I), mit einem LED Modul, welches mehrere individuell ansteuerbare Leuchtmitteln (115) aufweist, welche derart ausgebildet sind, dass sie Licht in unterschiedliche Raumwinkelbereiche abgeben,
wobei es sich bei den individuell ansteuerbaren Leuchtmitteln (115) um LEDs oder LED-Cluster handelt,
wobei die mehreren individuell ansteuerbaren Leuchtmittel (115) einer gemeinsamen Optik zugeordnet sind und in unterschiedliche Richtungen zur jeweiligen Beleuchtung der unterschiedlichen Raumwinkelbereiche ausgerichtet sind, oder
wobei jedem der mehreren individuell ansteuerbaren Leuchtmittel (115) eine Optik zugeordnet ist, welche eine asymmetrische Lichtabgabe in einen der unterschiedlichen Raumwinkelbereiche des beleuchtbaren Bereichs (I) bewirkt,
wobei mit Hilfe von Personen-Erkennungsmitteln (120, 130), welche eine Kamera (120) zum Erfassen digitaler Bildinformationen sowie einem Mikrocontroller (130) aufweisen, jeweils Gesicht und Blickrichtung von Personen (50₁, 50₂, 50₃), die sich in dem beleuchtbaren Bereich (I) befinden, erkannt wird und Informationen bezüglich der jeweiligen Blickrichtung der erkannten Personen bereitgestellt werden,
wobei die Kamera (120) auf dem LED Modul mit den LEDs oder dem LED-Cluster angeordnet ist und der von der Kamera (120) erfasste Bereich (II) den von den Leuchtmitteln (115) beleuchtbaren Bereich (I) umfasst,
wobei die individuell ansteuerbaren Leuchtmittel (115) durch Steuermittel (140) auf Basis der bereitgestellten Informationen derart angesteuert werden, dass einzelne der individuell ansteuerbaren Leuchtmittel (115), welche Licht entgegen einer jeweils bekannten Blickrichtung abgeben, zu deaktivieren oder in ihrer Lichtabgabe zu reduzieren, um die Blendung der jeweiligen Personen (50₁, 50₂, 50₃), deren Blickrichtung entgegen der Lichtabgabe der einzelnen individuell ansteuerbaren Leuchtmittel (115) gerichtet ist, vermieden wird,
**dadurch gekennzeichnet,**
**dass** das Deaktivieren bzw. Reduzieren der einzelnen individuell ansteuerbaren Leuchtmittel (115) durch gleichzeitiges Erhöhen der Helligkeit der zu den einzelnen individuell ansteuerbaren Leuchtmittel benachbarten individuell ansteuerbaren Leuchtmittel (115) derart kompensiert wird, dass eine gleichmäßige und schattenfreie Beleuchtung des beleuchteten Bereichs (I) erreicht wird.

## Claims

1. Lighting assembly (100) for emitting a predetermined quantity of light for illuminating an illuminable area (I) comprising:
a) an LED module, which comprises a plurality of individually controllable lighting means (115) which are configured to emit light into different spatial angle regions of the illuminable area (I), wherein the individually controllable lighting means (115) are LEDs or LED clusters,
wherein the plurality of individually controllable lighting means (115) are associated with a common optical system and are oriented in different directions for respectively illuminating the different spatial angle regions, or
wherein each one of the plurality of individually controllable lighting means (115) is associated with an optical system, which produces an asymmetrical emission of light into one of the different spatial angle regions of the illuminable area (I);
b) person detection means (120, 130) comprising a camera (120) for acquiring digital image information and a microcontroller (130), wherein the person detection means (120, 130) are configured to detect the respective face and viewing direction of individuals (50₁, 50₂, 50₃) in the illuminable area (I) on the basis of the digital image information and provide information regarding the respective direction of view of the detected individuals,
wherein the camera (120) is disposed on the LED module comprising the LEDs or the LED cluster, and
the area (II) acquired by the camera (120) includes the area (I) which can be illuminated by the lighting means (115),
c) control means (140) which are configured to control the individually controllable lighting means (115) on the basis of the provided information,
wherein the control means (140) are configured to deactivate or reduce the light output of individual lighting means of the individually controllable lighting means (115) which emit light against a respective known viewing direction in order to avoid blinding the respective individuals (50₁, 50₂, 50₃) who are looking toward the light emitted by the individual individually controllable lighting means (115),
**characterized in that**
the control means (140) are further configured to compensate for the deactivation and/or reduction of the individual controllable lighting means (115) by simultaneously increasing the brightness of the individually controllable lighting means (115) adjacent to the individual controllable lighting means, wherein a uniform and shadow-free illumination of the illuminated area (I) is achieved.

2. Lighting assembly according to Claim 1,
**characterized in that**
the area (II) acquired by the camera (120) corresponds substantially to the area (I) that can be illuminated by the individually controllable lighting means (115).

3. Lighting assembly according to any one of Claims 1 and 2,
**characterized in that**
the camera (120) comprising the LEDs or LED clusters is disposed on a common carrier element (111).

4. Method for operating a lighting assembly (100) for emitting a predetermined quantity of light for illuminating an illuminable area (I), with an LED module comprising a plurality of individually controllable lighting means (115) which are configured to emit light in different spatial angle regions,
wherein the individually controllable lighting means (115) are LEDs or LED clusters,
wherein the plurality of individually controllable lighting means (115) are associated with a common optical system and are oriented in different directions for respectively illuminating the different spatial angle regions, or
wherein each one of the plurality of individually controllable lighting means (115) is associated with an optical system, which produces an asymmetrical emission of light into one of the different spatial angle regions of the illuminable area (I), wherein, with the aid of person detection means (120, 130) which comprise a camera (120) for acquiring digital image information and a microcontroller (130), the respective face and viewing direction of individuals (50₁, 50₂, 50₃) in the illuminable area (I) are detected and information regarding the respective direction of view of the detected individuals is provided,
wherein the camera (120) is disposed on the LED module comprising the LEDs or the LED cluster and the area (II) acquired by the camera (120) includes the area (I) which can be illuminated by the lighting means (115),
wherein the individually controllable lighting means (115) are controlled by control means (140) on the basis of the provided information in such a way that the light output of individual lighting means of the individually controllable lighting means (115) which emit light against a respective known viewing direction is deactivated or reduced in order to avoid blinding the respective individuals (50₁, 50₂, 50₃) who are looking toward the light emitted by the individual individually controllable lighting means (115),
**characterized in that**
the deactivation and/or reduction of the individual controllable lighting means (115) is compensated by simultaneously increasing the brightness of the individually controllable lighting means (115) adjacent to the individual controllable lighting means in such a way that a uniform and shadow-free illumination of the illuminated area (I) is achieved.

## Revendications

1. Dispositif d'éclairage (100) permettant de diffuser une quantité prédéfinie de lumière afin d'éclairer une zone (I) éclairable et présentant :
a) un module de LED présentant plusieurs moyens lumineux (115) individuellement pilotables agencés de manière à diffuser de la lumière dans différentes plages angulaires spatiales de la zone (I) éclairable,
lesdits moyens lumineux (115) individuellement pilotables étant des LED ou des groupes de LED,
lesdits plusieurs moyens lumineux (115) individuellement pilotables étant associés à une optique commune et étant orientés dans différentes directions afin d'éclairer les différentes plages angulaires spatiales respectives, ou
une optique étant associée à chacun des plusieurs moyens lumineux (115) individuellement pilotables pour produire une diffusion de lumière asymétrique dans l'une des différentes plages angulaires spatiales de la zone (I) éclairable ;
b) des moyens de détection de personnes (120, 130) comportant une caméra (120) destinée à capter des informations d'images numériques ainsi qu'un microcontrôleur (130), lesdits moyens de détection de personnes (120, 130) étant conçus pour détecter, à partir des informations d'images numériques, le visage et le sens du regard de personnes (50₁, 50₂, 50₃) qui se trouvent dans la zone (I) éclairable et pour fournir des informations concernant le sens du regard de chacune des personnes détectées,
ladite caméra (120) étant disposée sur le module de LED comportant lesdites LED ou ledit groupe de LED, et
la zone (II) couverte par la caméra (120) comprenant ladite zone (I) éclairable par les moyens lumineux (115),
c) des moyens de pilotage (140) conçus pour piloter les moyens lumineux (115) individuellement pilotables, compte tenu des informations fournies,
lesdits moyens de pilotage (140) étant conçus pour désactiver ou réduire la diffusion de lumière de moyens lumineux (115) individuellement pilotables particuliers diffusant de la lumière à l'encontre d'un sens du regard respectivement détecté, afin d'empêcher l'aveuglement des personnes (50₁, 50₂, 50₃) concernées dont le regard est dirigé vers lesdits moyens lumineux (115) individuellement pilotables particuliers,
**caractérisé en ce que**
les moyens de pilotage (140) sont conçus en outre pour compenser la désactivation ou la réduction des moyens lumineux (115) individuellement pilotables particuliers en augmentant parallèlement la luminosité des moyens lumineux (115) individuellement pilotables qui sont voisins desdits moyens lumineux individuellement pilotables particuliers, pour ainsi obtenir un éclairage homogène et sans ombres de la zone (I) éclairée.

2. Dispositif d'éclairage selon la revendication 1,
**caractérisé en ce que**
la zone (II) couverte par la caméra (120) coïncide sensiblement avec la zone (I) éclairable par les moyens lumineux (115) individuellement pilotables.

3. Dispositif d'éclairage selon l'une des revendications 1 et 2,
**caractérisé en ce que**
la caméra (120) est agencée, avec les LED ou groupes de LED, sur un même élément de support (111).

4. Procédé d'exploitation d'un dispositif d'éclairage (100) permettant de diffuser une quantité prédéfinie de lumière afin d'éclairer une zone (I) éclairable et comportant un module de LED présentant plusieurs moyens lumineux (115) individuellement pilotables agencés de manière à diffuser de la lumière dans différentes plages angulaires spatiales,
lesdits moyens lumineux (115) individuellement pilotables étant des LED ou des groupes de LED,
lesdits plusieurs moyens lumineux (115) individuellement pilotables étant associés à une optique commune et étant orientés dans différentes directions afin d'éclairer les différentes plages angulaires spatiales respectives, ou
une optique étant associée à chacun des plusieurs moyens lumineux (115) individuellement pilotables pour produire une diffusion de lumière asymétrique dans l'une des différentes plages angulaires spatiales de la zone (I) éclairable,
des moyens de détection de personnes (120, 130), comportant une caméra (120) destinée à capter des informations d'images numériques ainsi qu'un microcontrôleur (130), permettant de détecter le visage et le sens du regard de personnes (50₁, 50₂, 50₃) qui se trouvent dans la zone (I) éclairable et fournissant des informations concernant le sens du regard de chacune des personnes détectées, ladite caméra (120) étant disposée sur le module de LED comportant lesdites LED ou ledit groupe de LED, et la zone (II) couverte par la caméra (120) comprenant ladite zone (I) éclairable par les moyens lumineux (115),
lesdits moyens lumineux (115) individuellement pilotables étant pilotés par des moyens de pilotage (140) compte tenu des informations fournies, de telle manière que des moyens lumineux (115) individuellement pilotables particuliers, diffusant de la lumière à l'encontre d'un sens du regard respectivement détecté, sont désactivés ou font l'objet d'une diffusion de lumière réduite afin d'empêcher l'aveuglement des personnes (50₁, 50₂, 50₃) concernées dont le regard est dirigé vers lesdits moyens lumineux (115) individuellement pilotables particuliers,
**caractérisé en ce que**
la désactivation ou réduction des moyens lumineux (115) individuellement pilotables particuliers est compensée par une augmentation en parallèle de la luminosité des moyens lumineux (115) individuellement pilotables qui sont voisins desdits moyens lumineux individuellement pilotables particuliers, pour ainsi obtenir un éclairage homogène et sans ombres de la zone (I) éclairée.
